# FASCICULE DE BREVET EUROPEEN

(11) **EP 0 612 896 B1**
(45) Date de publication et mention de la délivrance du brevet: **29.01.1997**
(21) Numéro de dépôt: 94400370.6
(22) Date de dépôt: 21.02.1994
(51) Int. Cl.: E04C 2/08, E04C 2/26, E04D 3/30, E04D 3/362, E04D 13/16

(54) **Paroi intérieure de bardage ou de couverture métallique de bâtiment**
Innenwand für Gebäude, mit metallischer Verkleidung
Internal wall for a building, with metallic cladding

(30) Priorité: 23.02.1993 FR 9302070
(43) Date de publication de la demande: 31.08.1994
(73) Titulaire: SOLLAC, F-92800 Puteaux (FR)
(72) Inventeur: Picard, Alain, F-78400 Chatou (FR)
(74) Mandataire: Lanceplaine, Jean-Claude

(56) Documents cités:
- EP-A- 0 270 716
- LU-A- 55 602
- US-A- 5 134 825

## Description

La présente invention a pour objet une paroi intérieure de bardage ou de couverture métallique réalisée à partir de profilés métalliques enserrant une couche en matériau isolant pour la réalisation de bâtiments du type industriels, commerciaux ou publics.

Généralement, les bardages ou les couvertures métalliques comportent une paroi intérieure formée d'un assemblage de profilés fixés sur les éléments d'une charpente constituant l'ossature du bâtiment, une couche de matériau isolant et une paroi extérieure.

Cette paroi extérieure est également formée d'un assemblage de profilés fixés directement sur les profilés formant la paroi intérieure dans le cas des bardages dits à trame croisée ou fixés aux profilés formant la paroi intérieure par l'intermédiaire d'éléments secondaires intermédia-ires dans le cas des bardages dits à trame parallèle.

Habituellement, les profilés utilisés pour former la paroi intérieure sont des profilés métalliques, nervurés à section générale en forme de U, comportant une âme encadrée par des ailes bordées par des rives rabattues vers l'extérieur et terminées par des rebords.

Ces profilés sont juxtaposés et assemblés les uns avec les autres par emboîtement de leurs ailes respectives pour former la paroi intérieure du bardage métallique.

La paroi intérieure du bardage métallique a pour fonction de fermer le bâtiment et de transmettre à la charpente dudit bâtiment les efforts dus au vent.

Dans le cas des couvertures, la paroi intérieure a également pour fonction de transmettre les efforts dus à la neige et dus à la circulation des personnes par exemple pour l'entretien.

Dans le cas des bardages ou couvertures dits à trame croisée, les efforts subis par la paroi extérieure sont transmis à la paroi intérieure directement et, dans le cas des bardages ou couvertures à trame parallèle, les efforts sont transmis à la paroi intérieure par les éléments secondaires intermédiaires.

Pour des raisons évidentes d'esthétique, les profilés utilisés pour réaliser la paroi intérieure ont une âme plane ou faiblement nervurée pour donner à ladite paroi intérieure un aspect plan.

Cette configuration plane a des conséquences dans le domaine de la résistance des matériaux.

En effet, les parties planes sont larges et ont une faible capacité à résister à des efforts de compression situés dans leur plan ce qui reporte les efforts sur les nervures.

De plus, les nervures sont hautes et présentent-une faible épaisseur si bien qu'elles sont sensibles au flambement.

Ainsi, dans le cas d'une paroi intérieure réalisée par emboîtement de profilés nervurés, présentant une section générale en forme de U, et fixée sur trois éléments de la charpente du bâtiment, un élément central et deux éléments latéraux servant également à fixer la rangée adjacente de profilés, cette paroi intérieure présente un voilement lorsque les profilés sont soumis aux efforts dus au vent.

Par ailleurs, au niveau de l'appui central, la paroi intérieure est soumise à une flexion et à une compression ce qui se traduit, dès que les efforts deviennent importants par une modification de la forme des profilés par l'écrasement et la diminution de la hauteur des nervures.

Cet écrasement des nervures entraine une diminution des performances mécaniques de la paroi intérieure provoquant ainsi une ruine rapide de cette paroi intérieure et une flèche de déformation importante.

Or, les règlements en matière de bardage métallique de bâtiment imposent une flèche maximale et des coefficients de sécurité à la ruine.

Par ailleurs, on connaît dans le brevet EP-A-0 270 716 une paroi isolante thermo-accoustique, comportant une paroi intérieur de fixation sur une structure de bâtiment, un isolant thermique et un revêtement extérieur. La paroi intérieur est formée par des profilés juxtaposés à section générale en forme de U comprenant chacun une âme munie sur deux de ses bords longitudinaux parallèles d'une aile bordée par une rive rabattue et formant avec l'aile et la rive du profilé adjacent un assemblage par emboîtement.

L'invention a pour but de proposer une paroi intérieure de bardage ou de couverture métallique de bâtiment permettant de retarder l'écrasement des nervures au niveau des appuis et principalement au niveau de l'appui central dans le cas des structures à double portée.

L'invention a donc pour objet une paroi intérieure de bardage ou de couverture métallique de bâtiment comportant une charpente, ladite paroi étant formée par des profilés nervurés et juxtaposés à section générale en forme de U comprenant chacun une âme munie sur deux de ses bords longitudinaux parallèles d'une aile bordée par une rive rabattue et formant avec l'aile et la rive du profilé adjacent un assemblage par emboîtement, lesdits profilés étant maintenus sur les éléments de la charpente par des moyens de fixation, caractérisée en ce qu'elle comporte au niveau d'au moins un assemblage par emboîtement au moins un profil de renfort formé, d'une part, de deux semelles parallèles, une première semelle étant appliquée contre l'âme de l'un des profilés nervurés et une seconde semelle étant appliquée contre la rive rabattue dudit profilé et, d'autre part, d'une âme réunissant lesdites semelles.

Selon d'autres caractéristiques de l'invention :
- la première semelle du profil de renfort est fixée sur l'âme du profilé nervuré correspondant par les moyens de fixation dudit profilé sur les éléments de la charpente,
- la paroi intérieure comporte au niveau de chaque assemblage par emboîtement un profil de renfort,
- la paroi intérieure comporte un profil de renfort au niveau de chaque élément de la charpente,
- la longueur du profil de renfort est supérieure à la largeur de l'élément de la charpente sur lequel il est fixé,
- la largeur de la première semelle du profil de renfort est supérieure à la largeur de la seconde semelle dudit profil de renfort,
- le bord libre longitudinal de chaque semelle du profil de renfort comporte un rebord rabattu,
- le profil de renfort à une section générale en forme de C ou de Z.

D'autres caractéristiques et avantages de l'invention apparaîtront à la lecture de la description qui va suivre, donnée unqiuement à titre d'exemple et faite en se référant aux dessins annexés, sur lesquels:
- la Fig. 1 est une vue schématique en perspective d'un bardage métallique à trame croisée muni d'une paroi intérieure selon l'invention,
- la Fig. 2 est une vue schématique en perspective d'un bardage métallique à trame parallèle muni d'une paroi intérieure selon l'invention,
- la Fig. 3 est une vue schématique en perspective d'une paroi intérieure selon l'invention,
- les Figs. 4 à 7 sont des vues schématiques en coupe transversale de différents modes de réalisation d'une paroi intérieure selon l'invention.

Comme représenté sur les Figs. 1 et 2, le bardage métallique se compose d'une paroi intérieure 1 et d'une paroi extérieure 2 entre lesquelles est disposée une couche 3 de matériau isolant.

La paroi intérieure 1 est formée par un assemblage par emboîtement de profilés 10 juxtaposés et disposés horizontalement, lesdits profilés 10 étant fixés sur les éléments 4 d'une charpente, non représentée, formant l'ossature d'un bâtiment.

Chaque profilé 10 a une section générale en forme de U comportant une âme 11 munie, d'une part, au niveau de son bord longitudinal supérieur 11a, d'une aile 12a bordée par une rive 13a rabattue vers l'intérieur du profilé 10 et terminée par un rebord 14a et, d'autre part, au niveau de son bord longitudinal inférieur 11b d'une aile 12b bordée par une rive 13b rabattue vers l'extérieur du profilé 10 et terminée par un rebord 14b.

Les ailes 12a et 12b et les rives 13a et 13b des profilés 10 adjacents sont emboîtées les unes dans les autres comme représentées sur les Figs. 1 à 3.

L'âme 11 des profilés 10 est sensiblement plane et est munie de nervures 15 en saillie vers l'intérieur du U et parallèles entre elles et aux bords longitudinaux 11a et 11b de ladite âme 11.

Les profilés 10 sont fixés sur les éléments 4 de la charpente par des moyens de fixation 5 appropriés (Fig. 3).

Dans le cas de bardages à trame croisée tels que représentés à la Fig. 1, la paroi extérieure 2 est formée de profilés disposés verticalement d'un autre type que ceux constituant la paroi intérieure 1 et fixés aux profilés 10 de ladite paroi intérieure 1 par des moyens de fixation non représentés, du type par exemple vis taraudeuses, vis écrou, clous, rivets...

Dans le cas de bardages à trame parallèle tels que représenté à la Fig. 2, la paroi extérieure 2 est formée de profilés d'un autre type que ceux constituant la paroi intérieure 1 et disposés également horizontalement. Les profilés de la paroi extérieure 2 sont fixés aux profilés 10 de la paroi intérieure 1 par l'intermédiaire d'éléments secondaires 6 parallèles aux éléments 4 de la charpente.

Comme représenté à la Fig. 3, la paroi intérieure 1 du bardage métallique comporte, au niveau de chaque assemblage par emboîtement des profilés 10, au moins un profil de renfort 20.

Chaque profil de renfort 20 comporte, d'une part, deux semelles parallèles, une première semelle 21 appliquée contre l'âme 11 de l'un des profilés 10 et une seconde semelle 22 appliquée contre la rive rabattue 13a dudit profilé 10 et, d'autre part, une âme 23 réunissant les deux semelles 21 et 22.

La première semelle 21 du profil de renfort 20 est fixée à l'âme 11 de l'un des profilés 10 par les moyens de fixation 5 dudit profilé 10 aux éléments 4 de la charpente.

Préférentiellement, dans le cas où la paroi intérieure 1 est formée par l'assemblage de profilés 10 fixés sur trois éléments 4, un élément central et deux éléments latéraux, le profil de renfort 20 est fixé sur le profilé 10 au niveau de l'élément central.

Mais, il est évident qu'un profil de renfort 20 peut être fixé dans les assemblages par emboîtement des profilés 10 au niveau de tous les éléments de la charpente sur lesquels sont fixés les profilés 10.

La longueur du profil de renfort 20 est supérieure à la largeur de l'élément 4 de la charpente sur lequel il est fixé.

Comme représenté sur la Fig. 3, le profil de renfort 20 a une section générale en forme de C, l'âme 23 dudit profil de renfort 20 étant en contact avec l'aile 12a du profilé 10 sur lequel est fixé ledit profil de renfort 20.

Dans ce cas, la première semelle 21 est plus large que la seconde semelle 22, ladite seconde semelle 22 ayant une largeur sensiblement égale à la largeur de la rive 13a dudit profilé 10.

De préférence, la largeur de la première semelle 21 est égale au double de la largeur de la seconde semelle 22.

Dans les variantes de réalisation représentées aux Figs. 4 et 5, le profil de renfort 20 a une section générale en forme de Z.

L'âme 23 du profil de renfort 20 peut être orthogonale aux semelles 21 et 22 (Fig. 5) ou non (Fig. 4).

Dans ces variantes, la largeur de la première semelle 21 est également supérieure à la largeur de la seconde semelle 22.

Selon une autre variante de réalisation représentée à la Fig. 6, le profil de renfort 20 a une section générale en forme de C, mais l'âme 23 dudit profil de renfort 20 n'est pas orthogonale aux semelles 21 et 22 si bien que ladite âme 23 n'est pas en contact avec l'aile 12a du profilé 10 sur lequel est fixé ledit profil de renfort 20.

La Fig. 7 représente un autre mode de réalisation de paroi intérieure 1 dans laquelle chaque rive 13a et 13b des profilés 10 sont en saillie vers l'extérieur du U par rapport aux bords 11a et 11b de l'âme 11 dudit profilé 10 et dans laquelle la partie adjacente des ailes 12a et 12b avec les rives 13a et 13b sont en saillie vers l'intérieur du U par rapport aux bords longitudinaux 11a et 11b de l'âme 11 desdits profilés 10.

Ainsi, lors de l'assemblage de deux profilés 10 juxtaposés, les ailes 12a et 12b, adjacentes desdits profilés 10 forment un caisson 16 par emboîtement réciproque des rives 13a et 13b et des rebords 14a et 14b de ces profilés 10.

Dans ce cas, le profil de renfort 20 a la forme générale d'un Z dans lequel la seconde semelle 22 est prisonnière entre les rives 13a et 13b de chaque profilé 10 adjacent et la première semelle 21 est appliquée contre l'âme 11 de l'un des profilés 10.

Cette première semelle 21 est de préférence fixée à ce profilé 10 par l'intermédiaire des moyens de fixation dudit profilé aux éléments de la charpente.

L'âme 23 est orthogonale aux semelles 21 et 22.

Le bord libre longitudinal de chaque semelle 21 et 22 du profil de renfort 20 peut comporter un rebord rabattu.

Les essais réalisés avec des parois intérieures selon l'invention ont montré que de telles parois peuvent reprendre 20% de charge en plus, tout en satisfaisant au règlement quant à la flèche et à la ruine.

Ce résultat est d'autant plus significatif qu'il est obtenu par l'adjonction aux parois intérieures utilisées jusqu'à présent, de profils de renfort ne représentant qu'une augmentation de poids de lesdites parois intérieures de l'ordre de 2%.

Outre l'augmentation des performances mécaniques des parois intérieures de bardage métallique, lesdites parois intérieures présentent l'avantage de ne pas se différencier des parois intérieures utilisées jusqu'à présent car les profils de renfort sont invisibles lorsqu'ils sont installés.

Enfin, le profil de renfort peut se combiner avec la fonction "éclisse". Dans ce cas, il sert d'élément de renfort pour relier les deux extrémités de deux parois successives et permet de transmettre tout ou partie de contraintes d'une paroi à l'autre.

Un autre avantage du profil de renfort réside dans sa simplicité de mise en oeuvre et son faible coût, car la pose s'effectue sans aucune fixation supplémentaire.

## Revendications

1. Paroi intérieure de bardage ou de couverture métallique de bâtiment comportant une charpente, ladite paroi intérieure (1) étant formée par des profilés (10) nervurés et juxtaposés à section générale en forme de U, comprenant chacun une âme (11) munie sur deux de ses bords longitudinaux (11a, 11b) parallèles d'une aile (12a, 12b) bordée par une rive (13a, 13b) rabattue et formant avec l'aile (12a, 12b) et la rive (13a, 13b) du profilé (10) adjacent un assemblage par emboîtement, lesdits profilés (10) étant maintenus sur les éléments (4) de la charpente par des moyens de fixation (5), caractérisée en ce qu'elle comporte au niveau d'au moins un assemblage par emboîtement, au moins un profil de renfort (20) formé, d'une part, de deux semelles parallèles (21, 22), une première semelle (21) étant appliquée contre l'âme (11) de l'un des profilés (10) nervurés et une seconde semelle (22) étant appliquée contre la rive rabattue (13a) dudit profilé (10) et, d'autre part, d'une âme (23) reliant lesdites semelles (21, 22).

2. Paroi selon la revendication 1, caractérisée en ce que la première semelle (21) du profil de renfort (20) est fixée sur l'âme (11) du profilé nervuré (10) correspondant par les moyens de fixation (5) dudit profilé (10) sur les éléments (4) de la charpente.

3. Paroi selon la revendication 1, caractérisée en ce qu'elle comporte un profil de renfort (20) au niveau de chaque assemblage par emboîtement.

4. Paroi selon la revendication 1, caractérisée en ce qu'elle comporte un profil de renfort (20) au niveau de chaque élément (4) de la charpente.

5. Paroi selon la revendication 1, caractérisée en ce que la largeur de la première semelle (21) du profil de renfort (20) est supérieure à la largueur de la seconde semelle (22) dudit profil de renfort.

6. Paroi selon la revendication 1, caractérisée en ce que la longueur du profil de renfort (20) est supérieure à la largeur de l'élément (4) de la charpente sur lequel il est fixé.

7. Paroi selon l'une quelconque des revendications précédentes, caractérisée en ce que le bord libre longitudinal de chaque semelle (21, 22) du profil de renfort (20) comporte un rebord rabattu.

8. Paroi selon l'une quelconque des revendications précédentes, caractérisée en ce que le profil de renfort (20) a une section générale en forme de C.

9. Paroi selon l'une quelconque des revendications 1 à 7, caractérisée en ce que le profil de renfort (20) a une section générale en forme de Z.

## Patentansprüche

1. Metallverkleidungsinnenwand bzw. Metallabdeckungsinnenwand für eine Tragkonstruktion aufweisende Gebäude, wobei die Innenwand (1) aus verrippten und nebeneinanderliegenden Profilteilen (10) mit allgemein U-förmigem Querschnitt aufgebaut ist, von denen jedes einen Kern (11) aufweist, der an zwei seiner parallelen Längsränder (11a, 11b) einen Flügel (12a, 12b) aufweist, der durch eine umgelegte Kante (13a, 13b) begrenzt ist und mit dem Flügel (12a, 12b) und der Kante (13a, 13b) des benachbarten Profilteils (10) eine Einsteckverbindung bildet, wobei die Profilteile (10) an den Elementen (4) der Tragkonstruktion durch Befestigungsmittel (5) gehalten werden, dadurch gekennzeichnet, daß sie an wenigstens einer Einsteckverbindung wenigstens ein Verstärkungsprofil (20) aufweist, das einerseits aus zwei parallelen Flanschen (21, 22), wobei ein erster Flansch (21) gegen den Kern (11) eines der verrippten Profilteile (10) und ein zweiter Flansch (22) gegen die umgelegte kante (13a) des Profilteils (10) gelegt ist, und andererseits aus einem die beiden Flansche (21, 22) verbindenden Kern (23) gebildet ist.

2. Wand nach Anspruch 1, dadurch gekennzeichnet, daß der erste Flansch (21) des Verstärkungsprofils am Kern (11) des entsprechenden gerippten Profilteils (10) durch die Mittel (5) zur Befestigung des Profilteils (10) an den Elementen (4) der Tragkonstruktion befestigt ist.

3. Wand nach Anspruch 1, dadurch gekennzeichnet, daß sie an jeder Einsteckverbindung ein Verstärkungsprofil (20) aufweist.

4. Wand nach Anspruch 1, dadurch gekennzeichnet, daß sie an jedem Element (4) der Tragkonstruktion ein Verstärkungsprofil (20) aufweist.

5. Wand nach Anspruch 1, dadurch gekennzeichnet, daß die Breite des ersten Flansches (21) des verstärkungsprofils (20) größer als die Breite des zweiten Flansches (22) des Verstärkungsprofils ist.

6. Wand nach Anspruch 1, dadurch gekennzeichnet, daß die Länge des Verstärkungsprofils (20) größer ist als die Breite des Elements (4) der Tragkonstruktion, an dem es befestigt ist.

7. Wand nach irgendeinem der vorstehenden Ansprüche, dadurch gekennzeichnet, daß der freie Längsrand jedes Flansches (21, 22) des Verstäkungsprofils (20) eine umgelegte Kante aufweist.

8. Wand nach irgendeinem der vorstehenden Ansprüche, dadurch gekennzeichnet, daß das Verstärkungsprofil (20) einen allgemeinen Querschnitt in C-Form aufweist.

9. Wand nach irgendeinem der Ansprüche 1 bis 7, dadurch gekennzeichnet, daß das verstärkungsprofil (20) einen allgemeinen Querschnitt in Z-Form aufweist.

## Claims

1. Interior metal facing or covering wall for a building having a timber frame, said interior wall (1) being formed by generally U-shaped, juxtaposed, ribbed sections (10) each having a web (11) provided, on two of its parallel longitudinal edges (11a, 11b), with a flange (12a, 12b) flanked by a folded-back border (13a, 13b) forming an assembly by interlocking with the flange (12a, 12b) and border (13a, 13b) of the adjacent section (10), said sections (10) being secured to the elements (4) of the frame by fixing means (5), characterised in that it comprises, level with at least one interlocking assembly, at least one reinforcing section (20) formed on the one hand by two parallel shoes (21, 22), a first shoe (21) being applied to the web (11) of one of the ribbed sections (10) and a second shoe (22) being applied to the folded-back border (13a) of said section (10), and on the other hand by a web (23) linking said shoes (21, 22).

2. Wall according to claim 1, characterised in that the first shoe (21) of the reinforcing section (20) is fixed to the web (11) of the corresponding ribbed section (10) by means (5) for fixing said section (10) to the elements (4) of the frame.

3. Wall according to claim 1, characterised in that it comprises a reinforcing section (20) level with each interlocking assembly.

4. Wall according to claim 1, characterised in that it comprises a reinforcing section (20) level with each element (4) of the frame.

5. Wall according to claim 1, characterised in that the width of the first shoe (21) of the reinforcing section (20) is greater than the width of the second shoe (22) of said reinforcing section.

6. Wall according to claim 1, characterised in that the length of the reinforcing section (20) is greater than the width of the element (4) of the frame to which it is fixed.

7. Wall according to any one of the preceding claims, characterised in that the longitudinal free edge of each shoe (21, 22) of the reinforcing section (20) comprises a folded-back border.

8. Wall according to any one of the preceding claims, characterised in that the reinforcing section (20) is generally C-shaped in cross section.

9. Wall according to any one of claims 1 to 7, characterised in that the reinforcing section (20) is generally Z-shaped in cross section.
